# EUROPÄISCHE PATENTANMELDUNG

(11) **EP 4 434 673 A1**
(43) Veröffentlichungstag der Anmeldung: **25.09.2024**
(21) Anmeldenummer: 24153768.7
(22) Anmeldetag: 24.01.2024
(51) Int. Cl.: B24B 3/46, B24D 15/06

(54) **MESSERSCHÄRFVORRICHTUNG MIT EINEM TRÄGER**

(30) Priorität: 01.02.2023 DE 102023102434
(71) Anmelder: Stallegger, Harald, 4891 Pöndorf (AT)
(72) Erfinder: Stallegger, Harald, 4891 Pöndorf (AT)
(74) Vertreter: Heuking Kühn Lüer Wojtek PartGmbB

(57) **Zusammenfassung**

Messerschärfvorrichtung mit einem Träger (32), der zur Aufnahme einer Klinge (2) eines Rundmessers einen Schlitz (12) aufweist. An dem Träger (32) ist wenigstens ein Wetzstab (15) gegen die Kraft einer Feder (22) schwenkbar gelagert. Am Wetzstab (15) ist wenigstens ein erster Schärfeinsatz (17) angeordnet. Außermittig quer zu einer Längsachse (9) des Trägers (32) greift der Schlitz (12) in den Träger (32) ein. An einer Außenseite des Trägers (32) ist wenigstens ein weiterer Schärfeinsatz (27) positioniert.

## Beschreibung

Die Erfindung betrifft eine Messerschärfvorrichtung mit einem Träger nach dem Oberbegriff des Anspruchs 1.

### Stand der Technik

Die DE 102018112563 A1 offenbart eine Messerschärfvorrichtung mit einer Platte mit zwei Wetzstäben, die an der Platte schwenkbar gelagert sind. Die Wetzstäbe sind zueinander einander V-förmig angeordnet.

### Aufgabe

Mit vielen aus dem Stand der Technik bekannten Messerschärfvorrichtungen können Rundmesser nicht geschliffen werden. Die Erfindung stellt sich daher die Aufgabe, eine Messerschärfvorrichtung bereitzustellen, die in der Lage ist, Rundmesser schleifen und/oder abziehen und/oder polieren zu können.

### Lösung

Das Problem wird gelöst mit Hilfe einer Messerschärfvorrichtung, die einen Träger aufweist.

Der Träger weist zur Aufnahme einer Klinge eines Rundmessers einen Schlitz auf.

Am Träger ist wenigstens ein Wetzstab gegen die Kraft einer Feder schwenkbar gelagert.

Am Wetzstab ist wenigstens ein erster Schärfeinsatz angeordnet.

Der Schlitz greift relativ zu einer Längsachse des Trägers außermittig in den Träger ein.

An einer Außenseite des Trägers ist wenigstens ein weiterer Schärfeinsatz positioniert.

Auf den ersten und auf den weiteren Schärfeinsatz wird weiter unten im Detail eingegangen.

### Rundmesser

Ein Rundmesser weist wenigstens eine rotierende Schneidefläche auf. Beispielhaft, aber nicht ausschließlich, kann das Rundmesser in einer Kreissäge angeordnet sein. Es versteht sich von selbst, dass das Rundmesser auch in einer Brotschneidemaschine oder in einer anderen Einrichtung verbaut sein kann.

Die rotierende Schneidefläche wird gerade über ein Material geführt. Die rotierende Schneidefläche kann auch in einem Bogen über das Material geführt werden, um einen gebogenen Schnitt zu erzeugen.

Das Rundmesser kann aus wenigstens zwei unterschiedlichen Materialien hergestellt sein. Das Material kann ein Edelstahl und/oder ein Chromstahl sein. Das Rundmesser kann auch aus einem Werkzeugstahl hergestellt sein.

Rein bespielhaft, aber nicht ausschließlich, kann das Rundmesser auch als Kreismesser bezeichnet werden.

Das Rundmesser kann zum Schneiden unterschiedlicher Stoffe eingesetzt werden.

Es versteht sich weiter von selbst, dass anstatt eines Rundmessers auch ein anderer Klingentyp geschliffen und/oder poliert und/oder abgezogen werden kann.

Verallgemeinernd wird im Weiteren davon ausgegangen, dass ein Rundmesser eingesetzt wird.

### Träger

Der Träger bezeichnet ein Bauteil der Messerschärfvorrichtung. Am Träger ist wenigstens ein Wetzstab gelagert.

Der Träger weist zur Aufnahme der Klinge des Rundmessers einen Schlitz auf.

Am Träger ist eine Feder gelagert, die auf den Wetzstab einwirkt.

Außermittig relativ zur Längsachse des Trägers greift der Schlitz in den Träger ein.

An einer Außenseite des Trägers ist wenigstens ein weiterer Schärfeinsatz positioniert.

Vorzugsweise, aber nicht ausschließlich, weist der Träger ein Gehäuse auf, das wenigstens zwei Gehäusehälften umfasst.

Rein beispielhaft und ebenfalls nicht ausschließlich wird im Folgenden in Bezug auf den Träger von einem Gehäuse gesprochen. Die Längsachse des Trägers entspricht daher der Längsachse des Gehäuses.

Auf das Gehäuse wird weiter unten im Detail eingegangen.

### Wetzstab

Der Wetzstab dient als Basis zur Anordnung wenigstens eines Schärfeinsatzes.

Der Wetzstab kann ein massiver Gegenstand sein.

Der Wetzstab kann ein schmaler und/oder ein langer Gegenstand sein. Der Wetzstab kann einen runden oder einen quadratischen Querschnitt aufweisen. Es versteht sich jedoch von selbst, dass der Wetzstab auch eine andere geometrische Form aufweisen kann.

Rein beispielhaft, aber nicht ausschließlich, wird im Weiteren davon ausgegangen, dass der Wetzstab die Form eines Stabs aufweist.

In einer Ruheposition ist der Wetzstab mit dem daran angeordneten Schärfeinsatz in einer vorbestimmten Position relativ zur Längsachse eines Gehäuses des Messerschärfers positioniert.

Der Wetzstab kann in der Ruheposition in einem Winkel zur Längsachse des Gehäuses angeordnet sein.

Mit seinem eine Ende ist der Wetzstab schwenkbar am Gehäuse des Messerschärfers angelenkt.

Mit seinem anderen Ende wird der Wetzstab quer zur Längsachse des Gehäuses beweglich geführt.

Die Führung des Wetzstabs erfolgt vorzugsweise, aber nicht ausschließlich, über ein Langloch.

Das Langloch ist eine längliche Bohrung oder Nut. Die schmalen Seiten des Langlochs werden durch Halbkreise abgeschlossen. Die Durchmesser der Halbkreise entsprechend der Breite des Langlochs. Die Längsseiten des Langloches verlaufen parallel zueinander. Das Langloch kann eine gerade oder eine gebogene Form aufweisen.

Im Langloch wird der Wetzstab umkehrbar aus einer Ruheposition in eine Arbeitsposition verschwenkt.

In der Ruheposition drückt die wenigstens eine Feder den Wetzstab zusammen mit dem daran angeordneten Schärfeinsatz in Richtung der Längsachse des Gehäuses in einen Schlitz des Gehäuses hinein. Zur Vereinfachung wird im Weiteren von einer Feder ausgegangen. Es versteht sich von selbst, dass auch mehrere Federn vorgesehen sein können.

Auf die Feder wird weiter unten im Detail eingegangen.

In der Ruheposition wird der Wetzstab in einer vorbestimmten Position gegenüber der Klinge des Rundmessers ausrichtet und positioniert.

Mit Einführung der Klinge des Rundmessers in eine Öffnung des Schlitzes im Gehäuses des Messerschärfers wird der Wetzstab mit dem daran angeordneten Schärfeinsatz gegen die Kraft in eine Arbeitsposition verschwenkt.

Der Weg, den der Wetzstab während des Schwenkens in den Schlitz des Gehäuses hinein sowie aus dem Schlitz heraus zurücklegen kann, wird durch das Langloch vorgegeben.

Auf dem Weg von der Ruheposition in die Arbeitsposition wird der Wetzstab mit dem daran angeordneten Schärfeinsatz relativ zur Längsachse des Gehäuses aus dem Schlitz heraus in Richtung auf eine Außenseite des Gehäuses hin verschwenkt.

Die Führung des Wetzstabs kann aber auch auf eine andere technische Art und Weise als durch das Langloch erfolgen. Rein beispielhaft, aber nicht ausschließlich, wird jedoch im Weiteren von einem Langloch ausgegangen.

### Schärfeinsatz

Der Schärfeinsatz wird zum Schleifen und/oder zum Schaben und/oder zum Abziehen und/oder zum Polieren der Klinge des Rundmessers eingesetzt.

Beim Schleifen der Klinge des Rundmessers wird überschüssiges Material z.B. in Form von Spänen von der Klinge abgetrennt und ein feiner Grat der Klinge wieder aufgerichtet.

Beim Abziehen der Klinge wird ein Grat entfernt, der sich beim Schleifen der Klinge gebildet hat.

Das Polieren der Klinge des Rundmessers bezeichnet das geringe Abtragen von Material von der Klinge. Beim Polieren wird die Oberfläche der Klinge zusätzlich geglättet.

Erfindungsgemäß sind wenigstens ein erster Schärfeinsatz und wenigstens ein weiterer Schärfeinsatz angeordnet.

Der erste Schleifeinsatz ist am Wetzstab angeordnet. Der weitere Schleifeinsatz ist an der Außenseite des Gehäuses (Träger) positioniert.

Im Weiteren wird verallgemeinernd von dem Schleifeinsatz gesprochen. Die nachfolgende Beschreibung bezieht sich sowohl auf den ersten als auch auf den weiteren Schleifeinsatz.

Vorzugsweise, aber nicht ausschließlich, ist der Schärfeinsatz ein runder oder ein länglicher und/oder ein stabförmiger Körper.

Der Schärfeinsatz kann einen runden Querschnitt aufweisen. Der Querschnitt des Schärfeinsatzes kann auch quadratisch ausgebildet sein. Es versteht sich von selbst, dass der Schärfeinsatz auch eine andere geometrische Form aufweisen kann.

Der Schärfeinsatz ist zum Abziehen und/oder Glätten und/oder Schärfen der Klinge des Rundmessers angeordnet.

Der Schärfeinsatz, der zum Abziehen eingesetzt wird, wird auch als Abziehfläche bezeichnet. Auf die Abziehfläche wird weiter unten im Detail eingegangen.

Vorzugsweise, aber nicht ausschließlich, kann der Schärfeinsatz ein synthetischer Schleifstein sein.

Rein beispielhaft, aber nicht ausschließlich, wird im Weiteren davon ausgegangen, dass der Schärfeinsatz ein Hartmetallplättchen ist.

Das Hartmetallplättchen ist aus wenigstens einem Hartmetall gefertigt. Rein beispielhaft, aber nicht ausschließlich, kann das Hartmetallplättchen auch Metallmatrix-Verbundwerkstoffe umfassen. Bei den Metallmatrix-Verbundwerkstoffen werden die Hartstoffe, die als kleine Partikel vorliegen, durch eine Matrix aus Metall zusammengehalten.

Es versteht sich aber von selbst, dass der Schärfeinsatz auch andere abrasive Werkstoff umfassen kann. Die Qualität und/oder die Wirksamkeit des Schärfeinsatzes wird von dem Anteil an abrasiven Stoffen bestimmt, der im Werkstoff des Schärfeinsatzes vorliegt. Vorzugsweise, aber nicht ausschließlich, umfasst der Schärfeinsatz einen oder mehrere abrasive Werkstoffe aus Korund und/oder Keramik und/oder Diamant und/oder Siliziumkarbid.

### Gehäuse

Das Gehäuse des Trägers weist wenigstens ein Lager auf, an dem der Wetzstab verschwenkbar angelenkt ist.

Das Gehäuse umfasst weiter das Langloch, in dem der Wetzstab mit seinem einen Ende beweglich geführt wird.

Vorzugsweise, aber nicht ausschließlich, ist die wenigstens eine Feder im Inneren des Gehäuses des Messerschärfers angeordnet. Die Feder drückt den Wetzstab in seiner Ruheposition in Richtung der Längsachse des Gehäuses in den Schlitz des Gehäuses hinein.

Das Gehäuse kann wenigstens zwei Gehäusehälften umfassen. Die beiden Gehäusehälften sind durch wenigstens zwei Schrauben miteinander verbunden. Es versteht sich von selbst, dass die Gehäusehälften auch mit Hilfe wenigstens eines Zapfens miteinander verbunden werden können. Der Zapfen der einen Gehäusehälfte greift dabei in ein Loch ein, das in der jeweils anderen Gehäusehälfte angeordnet ist. Darüber hinaus können die Gehäusehälften auch auf eine andere technische Art und Weise miteinander verbunden werden.

Die beiden Gehäusehälften können über eine umlaufende Dichtung gegeneinander abgedichtet sein.

Im zusammengeschraubten Zustand umschließen die Gehäusehälften zumindest bereichsweise das Innere des Gehäuses.

Mit ihren Außenseiten umschließen die Gehäusehälften das Innere des Gehäuses zumindest bereichsweise.

Das Gehäuse kann im zusammengeschraubten Zustand der Gehäusehälften eine keilförmige Form aufweisen. Anstatt zusammengeschraubt zu werden, können die Gehäusehälften auch auf eine andere Art miteinander verbunden werden. Es versteht sich von selbst, dass das Gehäuse auch eine andere geometrische Form aufweisen kann.

Das Gehäuse weist einen Schlitz auf. Der Schlitz erstreckt sich vorzugsweise, aber nicht ausschließlich, entlang der Längsachse des Gehäuses durch beide Gehäusehälften.

Der Schlitz weist etwa einen V-förmigen Verlauf auf.

Quer zur Längsachse des Gehäuses greift der Schlitz vorzugsweise, aber nicht ausschließlich, außermittig in das Gehäuse des Messerschärfers ein.

Eine erste Seite des Schlitzes weist relativ zur Längsachse des Gehäuses durch die Gehäusehälften einen geschwungenen Verlauf auf.

Eine weitere Seite des Schlitzes kann relativ zur Längsachse des Gehäuses durch die Gehäusehälften einen geraden Verlauf aufweisen.

Es versteht sich jedoch auch von selbst, dass beide Seiten des Schlitzes jeweils einen geraden Verlauf aufweisen können. Die beiden Seiten des Schlitzes können aber jeweils auch einen geschwungenen Verlauf aufweisen.

An wenigstens einer Seite des Schlitzes weist wenigstens eine Gehäusehälfte an ihrer Außenseite eine Schulter auf.

Rein beispielhaft, aber nicht ausschließlich, ist die Schulter in dem Bereich angeordnet, in dem die Seite des Schlitzes einen geraden Verlauf hat.

Die gerade und/oder die geschwungene Seite des Schlitzes kann eine ununterbrochene Fläche sein. Die gerade und/oder die geschwungene Seite des Schlitzes kann alternativ auch Unterbrechungen aufweisen.

Die gerade und/oder die geschwungene Seite des Schlitzes kann jeweils in sich Profilierungen und/oder Unterbrechungen aufweisen. Die Profilierung bezeichnet vorzugsweise, aber nicht ausschließlich, eine Abrundung und/oder eine Einkehlung im Bereich der Seite des Schlitzes.

Rein beispielhaft, aber nicht ausschließlich, wird im Folgenden davon ausgegangen, dass die Schulter in dem Bereich angeordnet ist, in dem die Seite des Schlitzes einen geraden Verlauf hat.

Die Schulter kann sich zusätzlich etwa rechtwinklig zur Längsachse des Gehäuses entlang der Öffnung des Schlitzes zur Einführung des Rundmessers an einer Stirnseite wenigstens einer Gehäusehälfte erstrecken.

Die Schulter ragt über die Außenseite und/oder über die Stirnseite wenigstens einer Gehäusehälfte hinaus, welche das Gehäuse zumindest bereichsweise umschließt.

Mit Eingriff der Klinge des Rundmessers in den Schlitz des Gehäuses lehnt sich die Klinge mit ihrem Rücken an der Seite des Schlitzes an, die den geraden Verlauf aufweist. Die Klinge des Rundmessers bezeichnet die Schneidefläche des Rundmessers. Die Klinge (Schneidefläche) des Rundmessers legt sich mit ihrem Rücken in Verlängerung der Seite des Schlitzes mit dem geraden Verlauf an der Schulter an, welche die Seite des Schlitzes mit dem geraden Verlauf verlängert.

Die Schneidefläche des Rundmessers umfasst dabei aufeinander zulaufende, vorzugsweise geschliffene Flächen, die sich an der Schneidkante des Rundmessers treffen.

Die geschliffenen Flächen des Rundmessers werden als Fasen bezeichnet. Die Schneidkante wird dabei aus dem Zusammentreffen zweier Fasen (beidseitiger Schliff) gebildet.

Die Schneidkante kann aber auch eine Fase mit der Klingenrückseite (einseitiger Schliff) aufweisen.

Es versteht sich von selbst, dass die am Gehäuse angeordnete Schulter auch dem Schutz der Finger des Benutzers vor Verletzungen durch das Rundmesser dienen kann.

Die beiden Seiten des Schlitzes münden entlang der Längsachse des Gehäuses vorzugsweise, aber nicht ausschließlich, in ein unteres Ende des Schlitzes ein. Zur Vereinfachung wird im Weiteren vom unteren Ende des Schlitzes gesprochen.

Das Gehäuse des Messerschärfers kann aus Metall oder aus einem Kunststoff hergestellt sein. Es versteht sich von selbst, dass das Gehäuse auch aus einem anderen Material hergestellt sein kann.

Das Material, aus dem das Gehäuse gefertigt ist, weist eine Härte auf, die sicherstellt, dass das Gehäuse beim Einführen der Klinge des Rundmessers in die Öffnung des Schlitzes nicht beschädigt wird.

### Abziehfläche

Die Abziehfläche dient zum Schärfen und/oder zum Abziehen und/oder zum Polieren (Glätten) der Klinge des Rundmessers im Bereich des Rückens des Rundmessers.

Wenigstens eine Abziehfläche ist an mindestens einem Rand der Gehäusehälfte angeordnet. Der Rand der Gehäusehälfte erstreckt sich vorzugsweise, aber nicht ausschließlich, rechtwinklig zur Außenseite der Gehäusehälfte.

Die Abziehfläche ist in eine Aussparung im Rand der Gehäusehälfte eingelegt.

Die Oberfläche der Abziehfläche kann aus der Oberfläche des Rands der Gehäusehälfte herausragen.

Bei einer außermittigen Anordnung des Schlitzes im Gehäuse ist die Aussparung zur Aufnahme der Abziehfläche parallel zur Längsachse des Gehäuses an dem Rand der Gehäusehälfte angeordnet, die am weitesten vom Schlitz entfernt ist.

Rein beispielhaft, aber nicht ausschließlich, wird im Folgenden davon ausgegangen, dass die Abziehfläche Hartmetallplättchen umfasst.

Zur Verwendung als Abziehfläche kann das Hartmetallplättchen aus wenigstens einem Hartmetall gefertigt sein. Rein beispielhaft, aber nicht ausschließlich, kann das Hartmetallplättchen Metallmatrix-Verbundwerkstoffe umfassen. Bei den Metallmatrix-Verbundwerkstoffen werden die Hartstoffe, die als kleine Partikel vorliegen, durch eine Matrix aus Metall zusammengehalten.

Die Abziehfläche kann sich gegen eine im Inneren des Gehäuses angeordnete Feder abstützen.

### Feder

Vorzugsweise, aber nicht ausschließlich, ist die wenigstens eine Feder ein metallisches, technisches Bauteil.

Die Feder ist elastisch verformbar. Die Feder kann eine Schraubenfeder sein. Es versteht sich von selbst, dass die Feder auch ein flexibler, aus Kunststoff oder aus Gummi gefertigter Körper sein kann. Der flexible Körper kann durch eine, auf den Körper wirkende Kraft zusammengepresst werden. Wird die auf den Körper einwirkende Kraft wieder entfernt, nimmt der flexible Körper seine ursprüngliche Form wieder ein. Es versteht sich jedoch ebenfalls von selbst, dass anstatt eines Kunststoffs oder eines Gummis, für den Körper auch ein anderer Werkstoff eingesetzt werden kann.

Die elastische Verformung der Federn kann eine Biegung oder eine Torsion sein. Hierbei führt ein Biegemoment zu einer Biegespannung. Das Torsionsmoment führt dagegen zu einer Torsionsspannung.

Vorzugsweise, aber nicht ausschließlich, kann die Feder eine Biegefeder oder eine Torsionsfeder sein.

Alternativ kann auch ein anderer Federtyp eingesetzt werden.

Rein beispielhaft, aber nicht ausschließlich, wird im Weiteren davon ausgegangen, dass die Feder eine Stabfeder ist.

### Zeichnungen

Weitere Beispiele und vorteilhafte Ausführungen der Erfindung werden nachfolgend anhand der Figuren näher beschrieben. Hierbei zeigen:
Fig. 1 eine Vorrichtung zum Schärfen einer Klinge eines Rundmessers perspektivisch von rechts oben,
Fig. 2 die Vorrichtung zum Schärfen der Klinge des Rundmessers perspektivisch von links oben,
Fig. 3 die Vorrichtung in perspektivischer Darstellung mit der Aussparung zur Aufnahme einer Abziehfläche,
Fig. 4 den Blick ins Innere des Trägers,
Fig. 5 den Blick auf den Schlitz des Trägers, in den ein Rundmesser eingeführt ist und
Fig. 6 eine schematische Darstellung des Rundmessers.

Die Fig. 1 zeigt eine Messerschärfvorrichtung 1 zum Schärfen und/oder Abziehen und/oder Polieren der Klinge 2 eines Rundmessers.

In den Fig. 1 bis 6 bezeichnet die Klinge 2 des Rundmessers auch die Schneidefläche des Rundmessers.

Der Träger 32 der Messerschärfvorrichtung 1 ist als ein Gehäuse 10 dargestellt.

Das Gehäuse 10 umfasst zwei Gehäusehälften 4, 5. Die beiden Gehäusehälften 4, 5 stehen über eine umlaufende Dichtung 6 miteinander in Verbindung.

An einer Außenseite 7 der Gehäusehälfte 4 ist eine Schulter 8 dargestellt.

Die Schulter 8 erstreckt sich relativ zur Längsachse 9 des Gehäuses 10 in Verlängerung einer Seite 11 eines Schlitzes 12 im Gehäuse 10, die den geraden Verlauf aufweist.

In den Fig. 1 bis 5 greift der Schlitz 12 quer zur Längsachse 9 des Gehäuses 10 vorzugsweise, aber nicht ausschließlich, außermittig in den Träger 32 ein. Der Träger 32 ist als das Gehäuse 10 der Messerschärfvorrichtung 1 dargestellt. Mit dem Eingriff in den Träger 32 greift der Schlitz 12 gleichzeitig in das Gehäuse 10 des Trägers 32 der Messerschärfvorrichtung 1 ein.

Die Fig. 1 bis 3 zeigen, dass in einem Bereich, in dem die Seite 11 des Schlitzes 12 einen geraden Verlauf annimmt, wenigstens eine Gehäusehälfte 4, 5 an ihrer Außenseite 7 eine Schulter 8 aufweist.

In den Fig. 1 und 2 erstreckt sich die Schulter 8 weiter, etwa rechtwinklig zur Längsachse 9 des Gehäuses 10, entlang der Öffnung des Schlitzes 12 zur Einführung der Klinge 2 des Rundmessers, an einer Stirnseite 26 wenigstens einer Gehäusehälfte 4, 5.

Die Schulter 8 ragt über die Außenseite 7 und/oder über die Stirnseite 26 wenigstens einer Gehäusehälfte 4, 5 hinaus, welche das Innere 18 des Gehäuses 10 zumindest bereichsweise umschließen.

Der Schlitz 12 weist in der Darstellung der Fig. 1 eine gerade Seite 11 auf. Die gegenüberliegende andere Seite 13 des Schlitzes 12 des Gehäuses 10 weist einen gekrümmten Verlauf auf.

Die beiden Seiten 11, 13 des Schlitzes 12 münden relativ zur Längsachse 9 des Gehäuses 10 in ein unteres Ende 14 des Schlitzes 12 ein.

Mit dem Blick durch den Schlitz 12 von oben rechts relativ zur Längsachse 9 der Vorrichtung 1 ist schematisch ein Wetzstab 15 erkennbar.

Die Fig. 2 entspricht im Wesentlichen der Fig. 1 mit dem Unterschied, dass mit dem Blick durch den Schlitz 12 von oben links relativ zur Längsachse 9 der Vorrichtung 1 eine Schulter 8 erkennbar ist.

In der Darstellung der Fig. 2 erstreckt sich die Schulter 8 relativ zur Längsachse 9 des Gehäuses 10 entlang der Seite 11 des Schlitzes 12, die den geraden Verlauf hat.

Die Schulter 8 ragt über die Außenseite 7 der Gehäusehälfte 4 hinaus, welche das Innere 18 des Gehäuses 10 zumindest bereichsweise umschließt.

Die Darstellung der Fig. 3 stimmt im Wesentlichen mit der Darstellung der Fig. 1 überein, mit dem Unterschied, dass der Schlitz 12 des Gehäuses 10 den Blick auf einen Wetzstab 15 freigibt.

Zusätzlich ist ein erster Schärfeinsatz 17 erkennbar, der am Wetzstab 15 angeordnet ist.

An einem Rand 28 der Gehäusehälfte 4 des Gehäuses 10 der Vorrichtung 1 ist eine Aussparung 3 dargestellt, die der Aufnahme eines weiteren Schärfeinsatzes 27 dient.

Die Fig. 4 zeigt den Blick ins Innere 18 des Gehäuses 10.

Mit der Bezugsziffer 5 ist die andere Gehäusehälfte des Gehäuses 10 gezeigt. Aufnahmen 19 sind zum Eingriff der Schrauben (nicht gezeigt) dargestellt, die der gegenseitigen Verbindung der Gehäusehälften 4 und 5 des Gehäuses 10 miteinander dienen.

In der Gehäusehälfte 5 ist der Schlitz 12 zur Einführung der Klinge 2 (nicht gezeigt) zu erkennen. Der Schlitz 12 weist die Seite 11 auf, die einen geraden Verlauf hat.

Die gekrümmte Seite des Schlitzes 12 des Gehäuses 10 trägt die Bezugsziffer 13.

Mit seinem einen Ende 23 ist der Wetzstab 15 schwenkbar an einem Zapfen 20 der Gehäusehälfte 5 des Gehäuses 10 der Messerschärfervorrichtung 1 angelenkt.

Mit seinem anderen Ende 24 wird der Wetzstab 15 quer zur Längsachse 9 des Gehäuses 10 beweglich in einem Langloch 16 geführt.

Am Wetzstab 15 ist in der Fig. 4 der erste Schärfeinsatz 17 angeordnet.

Der Wetzstab 15 ist in einer Ruheposition 21 dargestellt. In der Ruheposition 21 drückt eine Feder 22 den Wetzstab 15 in den Bereich des Schlitzes 12 hinein.

Die Feder 22 stützt sich an der Gehäusehälfte 5 ab.

Mit der Einführung der Klinge 2 in den Schlitz 12 des Gehäuses 10 wird der Wetzstab 15 über das Langloch 16 gegen die Kraft der Feder 22 aus der Ruheposition 21 in eine Arbeitsposition 25 verschwenkt.

Die Führung des Wetzstabs 15 aus der Ruheposition 21 in die Arbeitsposition 25 und umgekehrt, erfolgt über einen Zapfen 33 des Wetzstabs 15, der in das Langloch 16 eingreift.

Die Darstellung der Fig. 5 entspricht im Wesentlichen der Darstellung der Fig. 4, mit dem Unterschied, dass die Fig. 5 die Klinge 2 des Rundmessers zeigt, die in den Schlitz 12 des Gehäuses 10 eingeführt ist.

Über den Eingriff des Zapfens 33 des Wetzstabs 15 in das Langloch 16 wird der Wetzstab 15 aus der Ruheposition 21 (nicht gezeigt) in die Arbeitsposition 25 verschwenkt.

Die Fig. 6 zeigt die Klinge 2 des Rundmessers in schematischer Darstellung mit einem umlaufenden Grat 34.

Die Klinge 2 des Rundmessers kann mit der Vorrichtung 1 zum Schärfen des Rundmessers geschärft und/oder abgezogen und oder poliert werden.

Der Grat 34 im konkaven Abschnitt 29 der Klinge 2 des Rundmessers wird durch Einführen in den Schlitz 12 des Gehäuses 10 und durch Anlegen an den ersten Schärfeinsatz 17 des Wetzstabs 15 geschärft und/oder abgezogen und/oder poliert.

Der Grat 34 im Abschnitt 30 am Rücken 31 der Klinge 2 des Rundmessers wird durch Anlegen der Klinge 2 an den weiteren Schärfeinsatz 27 geschärft und/oder abgezogen und/oder poliert.

### Bezugsziffernliste

- 1: Vorrichtung
- 2: Klinge (Schneidefläche) des Rundmessers
- 3: Aussparung
- 4: Gehäusehälfte
- 5: Gehäusehälfte
- 6: Dichtung
- 7: Außenseite
- 8: Schulter
- 9: Längsachse
- 10: Gehäuse
- 11: Gerade Seite
- 12: Schlitz
- 13: Gekrümmte Seite
- 14: Unteres Ende
- 15: Wetzstab
- 16: Langloch
- 17: erster Schärfeinsatz
- 18: Inneres des Gehäuses
- 19: Aufnahmen für Schrauben
- 20: Zapfen
- 21: Ruheposition
- 22: Feder
- 23: ein Ende
- 24: anderes Ende
- 25: Arbeitsposition
- 26: Stirnseite
- 27: weiterer Schärfeinsatz
- 28: Rand
- 29: konkaver Abschnitt
- 30: Abschnitt Rücken der Klinge
- 31: Rücken
- 32: Träger
- 33: Zapfen
- 34: Grat

## Patentansprüche

1. Messerschärfvorrichtung mit einem Träger (32),
- der zur Aufnahme einer Klinge (2) eines Rundmessers einen Schlitz (12) aufweist und
- an dem wenigstens ein Wetzstab (15) gegen die Kraft einer Feder (22) schwenkbar gelagert ist, wobei
- am Wetzstab (15) wenigstens ein erster Schärfeinsatz (17) angeordnet ist,
**dadurch gekennzeichnet, dass**
außermittig quer zu einer Längsachse (9) des Trägers (32) der Schlitz (12) in den Träger (32) eingreift und
an einer Außenseite des Trägers (32) wenigstens ein weiterer Schärfeinsatz (27) positioniert ist.

2. Messerschärfvorrichtung nach Anspruch 1 **dadurch gekennzeichnet, dass** der Träger (32) ein Gehäuse (10) aufweist, das wenigstens zwei Gehäusehälften (4, 5) umfasst.

3. Messerschärfvorrichtung nach Anspruch 1 **dadurch gekennzeichnet, dass** der Schlitz (12) eine Seite (11) mit einem geraden Verlauf und eine zweite Seite (13) mit einem gekrümmten Verlauf aufweist.

4. Messerschärfvorrichtung nach Anspruch 2 **dadurch gekennzeichnet, dass** in dem Bereich der Seite (11) mit dem geraden Verlauf wenigstens eine Schulter (8) aus der Außenseite (7) der Gehäusehälfte (4, 5) des Trägers (32) herausragt.

5. Messerschärfvorrichtung nach Anspruch 1 **dadurch gekennzeichnet, dass** der weitere Schärfeinsatz (27) eine Abziehfläche ist.

6. Messerschärfvorrichtung nach Anspruch 1 **dadurch gekennzeichnet, dass** der Wetzstab (15) umkehrbar, aus einer Ruheposition (21) in eine Arbeitsposition (25) schwenkbar ist.
